# EUROPÄISCHE PATENTSCHRIFT

(11) **EP 0 123 011 B1**
(45) Veröffentlichungstag und Bekanntmachung des Hinweises auf die Patenterteilung: **06.04.1988**
(21) Anmeldenummer: 84100099.5
(22) Anmeldetag: 07.01.1984
(51) Int. Cl.: E04G 17/00, E01D 21/02, E04B 1/41

(54) **Haltehülse für Deckenrandschalung**
Supporting sleeve for the edge of a ceiling form
Manchon de support pour le bord d'un coffrage du plafond

(30) Priorität: 22.03.1983 DE 3310290
(43) Veröffentlichungstag der Anmeldung: 31.10.1984
(73) Patentinhaber: Maier, Josef, D-7611 Steinach (DE)
(72) Erfinder: Maier, Josef, D-7611 Steinach (DE)
(74) Vertreter: Schmitt, Hans, Dipl.-Ing.

(56) Entgegenhaltungen:
- DE-A- 3 107 506
- DE-B- 2 012 556
- DE-B- 2 849 423
- DE-C- 1 921 327
- US-A- 2 560 951
- BETOMAX KUNSTSTOFF- UND METALLWARENFABRIK GMBH & CO. KG, NEUSS, KATALOG Juli 1981, Deutsche Ausgabe,

## Beschreibung

Die Erfindung betrifft eine Deckenrandschalung mit einer Haltehülse, welche in den oberen Bereich einer Wand einbetonierbar oder einsenkbar ist und zum Aufnehmen eines Ankers od.dg!. zum Abstützen einer Schaltafel und/oder einer diese haltenden Schiene od.dgl. Träger für die Stirnseite der Decke dient.

Derartige Deckenrandschalungen sind bereits bekannt. Die DE-A-29 12 122, DE-U-81 33 870 und DE-U-82 13 932 zeigen solche Schalungen, deren einbetonierbare Haltehülsen hinter einer Einführöffnung eine Erweiterung haben, in der ein T-förmiger Anker durch Drehung fixiert werden kann.

Ferner ist aus der DE-A-30 08 473 bereits eine Deckenrandschalung bekannt, deren Haltehülse zusammen mit einem ihre lichte Weite durchsetzenden Stift und einer von diesem Stift an einem Glied gehaltenen Kette oder Öse einbetoniert werden kann. An der Kette kann wiederum eine äußere Schiene od. dgl. Träger beispielsweise mit einem Keil gehalten werden, wobei dann die Kette die erforderlichen Zugkräfte über den erwähnten Stift auf die Haltehülse übertragen kann.

All diese vorbekannten Haltehülsen haben eine aufwendige Form und vor allem benötigt der mit ihnen zusammenwirkende Anker eine ganz spezielle Ausgestaltung insbesondere an seinem mit der Haltehülse zusammenwirkenden Verankerungsende.

Aus der Literaturstelle "Betomax Kunststoff-und Metallwarenfabrik GmbH & Co.KG, Neuss, Katalog Juli 1981, deutsche Ausgabe, S.27 u.28 sowie ferner aus DE-C-1 921 327 und DE-B-20 12 556 sind Schalungen für Beton-Gesimskappen, Fahrbahnränder oder ähnliche Bereiche an Fahrbahnplatten von Brücken bekannt, bei denen gleichzeitig begehbare Konsolen verankert werden sollen. Um die Konsole anhängen zu können, werden an der Unterseite der zu betonierenden Simse und Ränder mit einem Innengewinde versehene Hülsen einbetoniert, in die nach unten ragende Gewindestangen eingeschraubt werden können, welche ihrerseits Träger zum Verankern der Konsole tragen können.

Während also bei den reinen Deckenschalungen jeweils Haltehülsen mit inneren Vorsprüngen unterschiedlicher Gestaltung und darauf abgestimmten Ankern bekannt sind, ist es gleichzeitig bekannt, für die Aufnahme größerer Belastungen und die Erzeugung einer größeren Sicherheit im Bereich begehbarer Konsolen diese mittels Innengewinde-Hülsen an betonierten Elementen zu verankern. Bei Deckenrandschalungen treten jedoch in aller Regel aufgrund der geringen Schütthöhe des Betons keine sehr großen Kräfte auf, so daß die bisher bekannten vorerwähnten Haltehülsen für diesen Anwendungszweck genügen. Dabei ist es notwendig, jeweils auf die Haltehülsen abgestimmte Anker vorrätig zu haben.

Der Erfindung liegt die Aufgabe zugrunde, eine Deckenrandschalung der eingangs erwähnten Art zu schaffen, die die Verwendung bereits vorhandener Anker erlaubt, so daß die Fertigung eines speziellen Ankers, sei es ein T-förmiger Anker, sei es eine Kette oder ein sonstiges Spezialteil zur Anpassung an die Haltehülse entfällt und die Lagerhaltung vereinfacht ist.

Die Lösung dieser Aufgabe besteht darin, daß die Haltehülse ein Innengewinde aufweist, welches zu dem Außengewinde handelsüblicher Schalungszuganker paßt und daß als Anker ein Schalungszuganker vorgesehen ist.

Dadurch ist es möglich, einen bereits in aller Regel auf Lager befindlichen Schalungszuganker beliebiger Länge zu verwenden, um die Deckenrandschalung an der erfindungsgemäßen Haltehülse zu verankern. Ein weiterer Vorteil besteht darin, daß kein Keil od.dgl. für die Befestigung der Schiene oder eines Trägers benötigt wird, sondern daß eine ebenfalls vorhandene Mutter des Schalungszugankers als Gegenverankerung benutzt werden kann. Zum Fixieren einer Deckenrandschalung wird also als spezielles Teil nur noch die erfindungsgemäße Haltehülse benötigt, während alle übrigen Teile bei Baufirmen, die mit Schalungen arbeiten, schon vorhanden sind und von diesen Schalungen übernommen werden können. Zwar treten bei solchen Deckenrandschalungen keine so hohen Kräfte auf, daß die Haltehülse dazu das Innengewinde benötigen würde, jedoch erlaubt die so gestaltete Haltehülse in vorteilhafter Weise die Verwendung schon vorhandener Schalungszuganker, so daß insgesamt der Aufwand bei einer solchen Deckenrandschalung vermindert ist.

Besonders zweckmäßig ist es, wenn die Haltehülse aus Kunststoff besteht. Sie ist so mit ihrem Innengewinde einfach herstellbar und kann den noch genügend hohe Zugkräfte aufnehmen, um die relativ geringen Betonierdrücke einer Deckenstirnschalung aufzufangen.

Zweckmäßig ist es, wenn an dem der Deckenstirnschalung zugewandten Rand der Haltehülse wenigstens zwei Laschen od. dgl. mit Nagel- oder Schraubenlöchern versehen sind. Die Fertigung aus Kunststoff erlaubt dabei die Anbringung dieser Löcher erst durch das Einschlagen der Nägel oder das Eindrehen der Schrauben. Wird die Deckenstirnschalung entfernt, bleibt die Hülse im Beton und die Nägel reißen einfach aus der Schalung heraus. Vor dem Betonieren ist jedoch die Haltehülse zunächst an der Schalung sicher befestigt, ohne durch den einzugießenden Beton aus ihrer Lage verschoben werden zu können.

Um genügend hohen Widerstand gegen die von dem Anker aufgebrachten Zugkräfte mit der erfindungsgemäßen Haltehülse übertragen zu können, kann die Haltenhülse inbesondere an ihrem ihrem Rand entgegengesetzten inneren Ende Vorsprünge, z. B. ebenfalls zwei einander gegenüberliegende Laschen, einen umlaufenden Bund oder eine gewellte Außenseite haben. Die Fertigung aus Kunststoff erlaubt dabei beliebige Formen und Größen, so daß eine Anpassung an die zu erwartenden Kräfte auf einfache Weise möglich ist. Dabei können zwischen dem Hülsenkörper und diesen Vorsprüngen Verstärkungsrippen angeordnet sein, was wiederum durch die Fertigung aus Kunststoff besonders einfach realisiert werden kann.

Der Haltehülse kann ein Verschluß zugehören, der nach dem Ausschalen und Entfernen der Ankerstange auf die Hülsenöffnung gedrückt und/oder in die Haltehülse geschraubt werden kann. Dadurch ergibt sich ein glatter Abschluß der Wand, der dann später z. B. mittels Putz od. dgl. gut abgedeckt werden kann.

Vor allem bei Kombination einzelner oder mehrerer der vorbeschriebenen Merkmale und Maßnahmen ergibt sich eine einfach und preiswert herstellbare Haltehülse, die mit schon vorhandenen Schalungszugankern zusammen bereits eine Deckenrandschalung halten kann, so daß die Lagerhaltung vereinfacht ist. Aufwendige Spezial-Anker werden vermieden.

Nachstehend ist die Erfindung mit ihren ihr als wesentlich zugehörenden Einzelheiten anhand der Zeichnung noch näher beschrieben. Es zeigt:
Fig. 1 eine Seitenansicht und
Fig. 2 eine Stirnansicht einer erfindungsgemäßen Haltehülse sowie
Fig. 3 einen Schnitt durch eine Wand und eine darauf aufbetonierte Decke mit Deckenstirnschalung, welche mit einem Schalungszuganker und der erfindungsgemäßen Haltehülse fixiert ist.

Zum Befestigen einer Deckenrandschalung 1, welche in der Regel aus einer Schaltafel 2 und einer diese abstützenden Schiene 3 od. dgl. Träger besteht, dient eine in eine bereits erstellte Wand 4 eingelassene Haltehülse 5, ein damit zusammenwerkender Anker 6 und ein die Schiene 3 übergreifendes Befestigungselement 7. Auf diese Weise kann eine Schaltafel 2 im oberen Randbereich einer Wand 4 so befestigt werden, daß auf diese Wand 4 eine Decke 8 aufbetoniert werden kann.

Die Haltehülse 5 hat ein Innengewinde 9, welches zu dem Außengewinde 10 eines handelsüblichen Schalungszugankers paßt, der somit als Ankerstange 6 mit dieser Haltehülse 5 zusammenwirken kann. Ferner paßt dann zu der gesamten Anordnung auch als Befestigungselement 7 eine handelsübliche, bei den meisten derartigen Schalungen bereits vorhandene Mutter. Dabei kann die Ankerstange 6 einfach in die Haltehülse 5 eingeschraubt werden, wonach die Schaltafel 2 angelegt und mit einer über den Anker 6 geschobenen Schiene 3 sowie der Mutter 7 fixiert werden kann. Dabei kann der Anker 6 sogar beliebig weit vorstehen, obwohl selbstverständlich in der Regel ein kurzer Schalungszuganker ausreichen wird. Ein Spezialanker wird nicht benötigt.

Die Haltehülse 5 besteht zweckmäßigerweise aus Kunststoff, so daß sie zusammen mit ihrem Gewinde in einem Arbeitsgang gefertigt werden kann. Aufgrund der Gewindegröße ist sie dennoch in der Lage, die Zugkräfte aufzunehmen, die aus den relativ geringen Betonierdrücken einer Deckenstirnschalung 1 resultieren.

An dem der Deckenstirnschalung 1 zugewandten Rand 11 der Haltehülse 5 erkennt man zwei Laschen 12 mit Nagellöchern 13, womit die Haltehülse 5 an der Innenseite der Schalung der Wand 4 vor deren Betonieren befestigt werden kann, um in die Wand 4 einbetoniert zu werden.

An dem dem Rand 11 entgegengesetzten Ende 14 sind Vorsprünge, im Ausführungsbeispiel wiederum zwei Laschen 15 an der Haltehülse 5 vorgesehen, um deren Widerstand gegen die Zugkräfte der Ankerstange 6 zu erhöhen. Dabei erkennt man zwischen dem Hülsenkörper selbst und diesen Laschen 15 Verstärkungsrippen 16. All diese Formgebungen sind deshalb auf einfache Weise und preiswert herstellbar, weil die gesamte Haltehülse 5 einstückig aus Kunststoff gefertigt werden kann. auch könnte die Außenseite der Hülse 5 umlaufende im Querschnitt wellenförmige Profilierungen haben.

Nach Abschluß der Betonierarbeiten für die Decke 8 und nach dem Ausschalen kann in die vordere Hülsenöffnung ein nicht näher dargestellter Verschluß eingedrückt oder auch eingeschraubt werden, um einen glatten Abschluß der Wand 4 auch im Bereich dieser Haltehülse 5 zu erzielen.

## Patentansprüche

1. Deckenrandschalung (1) mit einer Haltehülse (5), welche in den oberen Bereich einer Wand (4) einbetonierbar oder einsenkbar ist und zum Aufnehmen eines Ankers (6) od. dgl. zum Abstützen einer Schaltafel (2) und/oder einer diese haltenden Schiene (3) od.dgl. Träger für die Stirnseite der Decke (8) dient, dadurch gekennzeichnet, daß die Haltehülse (5) ein Innengewinde aufweist, welches zu dem Außengewinde (10) handelsüblicher Schalungszuganker paßt, und daß als Anker (6) ein Schalungszuganker vorgesehen ist.

2. Deckenrandschalung nach Anspruch 1, dadurch gekennzeichnet, daß die Haltehülse (5) aus Kunststoff besteht.

3. Deckenrandschalung nach Anspruch 1 oder 2, dadurch gekennzeichnet, daß an dem der Deckenstirnschalung (1) zugewandten Rand (11) der Haltehülse (5) wenigstens eine, vorzugsweise zwei Laschen (12) od.dgl. mit Nagel- oder Schraubenlöchern (13) vorgesehen sind.

4. Deckenrandschalung nach einem der Ansprüche 1 bis 3, dadurch gekennzeichnet, daß die Haltehülse (5) insbesondere an ihrem dem Rand (11) entgegengesetzten Ende (14) Vorsprünge z. B. zwei einander gegenüberliegende Laschen (15), einen umlaufenden Bund od.dgl. hat.

5. Deckenrandschalung nach einem der Ansprüche 1 bis 4, dadurch gekennzeichnet, daß der das Innengewinde aufweisende Hülsenkörper an seiner betonseitigen Außenfläche umlaufende Vertiefungen bzw. Erhebungen vorzugsweise mit wellenförmigem Querschnitt aufweist.

6. Deckenrandschalung nach Anspruch 4 oder 5, dadurch gekennzeichnet, daß zwischen dem Hülsenkörper und den an ihrem Ende (14) vorgesehenen Vorsprüngen (15) Verstärkungsrippen (16) angeordnet sind.

7. Deckenrandschalung nach einem der vorstehenden Ansprüche, dadurch gekennzeichnet, daß die Haltehülse (5) einen Verschluß aufweist, der nach dem Entfernen der Ankerstange (6) in die Hülsenöffnung eindrückbar und/oder einschraubbar ist.

## Claims

1. A form (1) for ceiling edges including a supporting sleeve (5) which is adapted to be encased in concrete or sunk into the upper area of a wall (4) and serves to receive a tie (6) or the like for supporting a form panel (2) and/or a rail (3) holding the latter or a similar support for the front end of the ceiling (8), characterized in that the supporting sleeve (5) has a female thread fitting the male thread (10) of standard formwork tie rods, and that a formwork tie rod is provided as the tie (6).

2. The form for ceiling edges as claimed in claim 1, characterized in that the supporting sleeve (5) is made of plastic.

3. The form for ceiling edges as claimed in claim 1 or claim 2, characterized in that at the edge (11) of the supporting sleeve (5) facing the form (1) for the front end of the ceiling provision is made for at least one, preferably two, plates (12) or the like having nail or screw holes (13).

4. The form for ceiling edges as claimed in any one of claims 1 to 3, characterized in that the supporting sleeve (5) has, in particular at the end (14) thereof averted from the edge (11), projections e.g. two plates (15) opposite one another, a circumferential collar or the like.

5. The form for ceiling edges as claimed in any one of claims 1 to 4, characterized in that the sleeve body featuring the female thread has on its outside face towards the concrete circumferential depressions or elevations of preferably wavelike cross section.

6. The form for ceiling edges as claimed in claim 4 or claim 5, characterized in that reinforcing ribs (16) are disposed between the sleeve body and the projections (15) provided at the end (14) thereof.

7. The form for ceiling edges as claimed in any one of the preceding claims, characterized in that the supporting sleeve (5) has a plug which is adapted to be urged into and/or screwed into the sleeve opening after the tie rod (6) has been removed.

## Revendications

1. Coffrage de bord de plafond (1) muni d'un manchon de retenue (5) qui peut être bétonné ou inséré dans la région supérieure d'un mur (4) et sert à loger un tirant (6) ou analogue pour le soutien d'un panneau de coffrage (2) et/ ou d'un rail (3) retenant celui-ci ou d'un support analogue pour le côté frontal du plafond (8), caractérisé par le fait que le manchon de retenue (5) présente un filetage intérieur qui s'adapte au filetage extérieur (10) de tirants pour coffrages usuels dans le commerce et que comme tirant (6) est prévu un tirant pour cottrages.

2. Coffrage de bord de plafond selon le revendication 1, caractérisé par le fait que le manchon de retenue (5) est formé de matière synthétique.

3. Coffrage de bord de plafond selon l'une des revendications 1 et 2, caractérisé par le fait qu'au bord (11) du manchon de retenue (5) qui est tourné vers le coffrage de bord de plafond (1) sont prévues au moins une, de préférence deux oreilles (12) ou analogues, munies de trous (13) pour clous ou vis.

4. Coffrage de bord de plafond selon l'une des revendications 1 à 3, caractérisé par le fait que le manchon de retenue (5) présente, en particulier à son extrémité (14) opposée au bord (11), des saillies, par exemple deux oreilles (15) opposées entre elles, un collet circonférentiel ou analogue.

5. Coffrage de bord de plafond selon l'une des revendications 1 à 4, caractérisé par le fait que le corps de manchon présentant le filetage intérieur présente, à sa surface extérieure tournée vers le béton, des creux ou des saillies, de préférence à section ondulée.

6. Coffrage de bord de plafond selon l'une des revendications 4 et 5, caractérisé par le fait qu'entre le corps de manchon et les saillies (15) prévues à son extrémité (14) sont disposées des nervures de renforcement (16).

7. Coffrage de bord de plafond selon l'une des revendications précédentes, caractérisé par le fait que le manchon de retenue (5) présente une fermeture qui, après retrait de la tige de tirant (6), peut être enfoncée et/ou vissée dans l'ouverture de manchon.
